# FASCICULE DE BREVET EUROPEEN

(11) **EP 0 192 532 B1**
(45) Date de publication et mention de la délivrance du brevet: **11.10.1989**
(21) Numéro de dépôt: 86400198.7
(22) Date de dépôt: 30.01.1986
(51) Int. Cl.: B27M 3/00

(54) **Procédé et installation de fabrication en continu de lamellé-collé et produit issue de mise en oeuvre de ce procédé**
Lamellenholz und Verfahren und Vorrichtung zu dessen kontinuierlicher Fertigung
Wood laminated panel and method and installation for the continuous manufacturing thereof

(30) Priorité: 30.01.1985 FR 8501280
(43) Date de publication de la demande: 27.08.1986
(73) Titulaire: Henry, Gérard, F-61190 Bubertre (FR)
(72) Inventeur: Henry, Gérard, F-61190 Bubertre (FR)
(74) Mandataire: Sauvage, Renée

(56) Documents cités:
- DE-A- 1 528 135
- DE-A- 2 706 900
- FR-A- 1 528 030
- GB-A- 1 155 352
- US-A- 4 402 781

## Description

La présente invention a pour objet un procédé et une installation de fabrication en continu de lamellé-collé constitué d'un empilage collé de couches dont chacune est formée de lamelles de bois jointoyées bout à bout. Plus précisément, l'invention concerne un procédé qui consiste :
a- à acheminer une première couche de lamelles vers un premier poste d'encollage où une zone de cette couche est enduite de colle ;
b- simultanément:
   1. à acheminer la zone encollée de la première couche vers une première zone d'empilage où une seconde couche est déposée sur la première, et
   2. à poursuivre l'acheminement de la première couche vers le premier poste d'encollage où une zone ultérieure de cette couche est enduite de colle.
c- à durcir la colle par tout moyen approprié à la nature de cette colle.

Un procédé de ce type est connu d'après GB-A-1 155 352.

A l'heure actuelle, la fabrication des lamellés-collés s'effectue à la pièce, sur une longueur dépendant de l'installation utilisée.

Il serait cependant souhaitable de fabriquer un lamellé-collé en continu, augmentant ainsi le rendement de production et permettant d'obtenir des produits de longueur illimitée.

C'est là le but que s'est fixé l'invention.

Ce but est atteint en ce sens que l'invention propose un procédé qui consiste :
d- simultanément:
   1. à acheminer l'ensemble issu de l'étape b1. vers un second poste d'encollage où la seconde couche est enduite de colle,
   2. à acheminer la zone encollée de la première couche issue de l'étape b2. vers la première zone d'empilage où une seconde couche est déposée sur la première, et
   3. à poursuivre l'acheminement de la première couche vers le premier poste d'encollage où une nouvelle zone ultérieure de cette couche est enduite de colle,
e- simultanément :
   1. à acheminer l'ensemble issu de l'étape d1 vers un second poste d'empilage où une troisième couche est déposée sur la seconde, et
   2. à 4. à soumettre aux étapes décrites sous d1. à d3. le produit issu respectivement des étapes d2. et d3. ainsi que la suite de la première couche, et
f- à poursuivre la succession alternante d'étapes d'encollage et d'empilage au niveau d'autant de postes qu'il est nécessaire pour obtenir un produit ayant le nombre de couches voulu, et de sorte que l'on procède simultanément à la prolongation de chaque couche et à l'augmentation du nombre de couches tandis que le produit est acheminé vers la zone de durcissement de la colle.

Pour assurer que les lamelles mises bout à bout pour prolonger chaque couche entrant dans la composition du lamellé-collé soient fermement appliquées contre la lamelle les précédant dans la couche en cause, le procédé selon l'invention consiste avantageusement à acheminer chaque nouvelle lamelle d'une couche à une vitesse légèrement supérieure à la vitesse d'acheminement du support sur lequel repose ladite couche.

De préférence, le procédé consiste en outre : f- à soumettre l'empilage de couches issu de l'étape f- à une compression verticale, préalablement à la mise en oeuvre de l'étape c- et pendant cette mise en oeuvre. Cette compression verticale pourra être obtenue à l'aide de galets de pression soumis à des vérins hydrauliques ou pneumatiques.

Pour l'étape c-, c'est-à-dire l'étape de durcissement de la colle, l'empilage de couches pourra être acheminé dans un tunnel de séchage dont la longueur sera fonction du temps nécessaire du durcissement de la colle et de la vitesse de convoyage du lamellé-collé. Le temps nécessaire au durcissement de la colle dépendra de la nature de la colle et des moyens mis en oeuvre dans le tunnel (température, rayonnement, etc.) pour effectuer le séchage.

Le lamellé-collé qui débouche du tunnel de séchage est un produit brut et le procédé consistera en outre :
g- à le mettre aux cotes de finition par rabotage de ses quatre faces.

Ensuite, le lamellé-collé obtenu pourra être coupé à la demande avec, éventuellement, au préalable, sciage longitudinal en poutres de plus petites sections.

L'installation pour la mise en oeuvre du procédé décrit ci-dessus comporte, d'une manière connue en soi :
un convoyeur à l'aplomb duquel sont prévus :
   un poste de dépôt d'une première couche de lamelles sur le convoyeur
   un poste d'encollage d'une zone de ladite première couche
   un poste d'empilage d'une deuxième couche sur la zone encollée de la première couche
une zone de durcissement de la colle.

Elle comprend en outre :
un poste d'encollage de la deuxième couche empilée sur la première couche, et suivi d'
une succession en alternance de n postes d'empilage et n-1 postes d'encollage pour la réalisation d'un lamellé-collé de n + 2 couches.

Pour les raisons exprimées à propos du procédé, l'installation comprend en outre :
des moyens assurant à chaque nouvelle lamelle ajoutée dans le prolongement d'une couche une vitesse de déplacement légèrement plus grande que celle du convoyeur,
des moyens de pressage adaptés à comprimer verticalement les couches avant et pendant l'étape de durcissement de la colle,
un tunnel de séchage parcouru par le convoyeur chargé des couches empilées avec interposition de colle,
un dispositif de rabotage quatre faces alimenté en lamellé-collé, et
un mécanisme de sciage transversal temporairement solidarisable du lamellé-collé.

L'invention est décrite ci-après en détail par référence aux dessins annexés dans lesquels :
la figure 1 est un schéma montrant la succession des étapes du procédé de fabrication en continu de lamellé-collé,
les figures 2, 3 et 4 montrent les parties successives de l'installation, et
la figure 5 est une coupe prise selon la ligne V-V de la figure 2.

Si l'on se réfère à la figure 1, les rectangles A, B, C, D et E illustrent les étapes suivantes du procédé :
A: lamellage (encollage et empilage)
B serrage
C séchage sous serrage
D : rabotage quatre faces
E : coupe à la demande

Les moyens nécessaires à la mise en oeuvre de l'étape A (lamellage) sont illustrés aux figures 2 et 5.

Les moyens nécessaires à la mise en oeuvre de l'étape B (serrage) sont illustrés à la partie droite de la figure 3.

Les moyens nécessaires à la mise en oeuvre de l'étape C (séchage) sont illustrés à la partie gauche de la figure 3 et à la partie droite de la figure 4.

Les moyens nécessaires à la mise en oeuvre de l'étape D (rabotage quatre faces) sont illustrés dans la partie médiane de la figure 4.

Les moyens nécessaires à la mise en oeuvre de l'étape E (coupe à la demande) sont illustrés dans la partie gauche de la figure 4.

Si l'on examine la figure 2, on voit qu'un convoyeur comprenant une série de galets d'entraînement 10 supporte une pile « en escalier de couches de lamelles. Plus précisément, une première couche 1 formée de lamelles 1a, 1b, 1 et 1d repose sur les galets 10 et supporte une deuxième et une troisième couches 2 et 3 de lamelles. Des guides 11 prévus de part et d'autre de l'empilement de lamelles empêchent leur déplacement latéral.

L'empilage du produit tel que représenté à la figure 2 a été obtenu comme suit: à l'origine, la lamelle 1a de la couche 1 se trouvait dans la position qu'occupe la lamelle 1d à la figure 2. Entraînée par les galets 10 et canalisée par les guides 11, la lamelle 1a est passée en vis-à-vis d'un premier poste d'encollage 12 qui a enduit sa surface supérieure de colle tandis que la lamelle 1 b venait se déposer sur les galets 10 à la suite de la lamelle 1a et était à son tour encollée en 12. Tandis que la lamelle 1 venait se déposer sur les galets 10 à la suite de la lamelle 1b, les parties adjacentes des lamelles 1a et 1b parvenaient à l'aplomb d'un premier poste d'empilage désigné par la référence 13 où la lamelle 2a de la couche 2 était déposée, par des moyens appropriés, à cheval sur les lamelles 1 a et 1b. L'ensemble formé par la lamelle 2a reposant à la fois sur les lamelles 1a et 1b parvenait ensuite à un deuxième poste d'encollage 14 où la face supérieure de la lamelle 2a se trouvait revêtue de colle, tandis qu'une lamelle 2b venait se déposer en 13 à cheval sur les lamelles 1 et 1 précédemment encollées.

Après poursuite de l'acheminement, la situation est telle que représentée à la figure 2 où, au niveau d'un second poste d'empilage 15, la lamelle 3a est venue se déposer sur la face encollée de la lamelle 2a.

Le procédé se poursuit jusqu'à ce que l'on obtienne le nombre de couches voulu (douze dans l'exemple illustré aux dessins, figures 3 et 4).

Comme il ressort de la figure 2, il est prévu des galets presseurs 16 qui reposent sur la dernière lamelle déposée dans le prolongement de chaque couche et qui tournent à une vitesse plus rapide que les galets d'entraînement 10. Cela a pour effet de comprimer le joint entre cette lamelle nouvellement déposée et la lamelle antérieurement déposée appartenant à la même couche. II est également prévu des rouleaux 17 munis d'un nettoyeur pour éliminer l'excédent de colle en aval d'au moins certains postes d'encollage.

Les guides 11 comportent avantageusement des moyens, tels que des gorges 18 pour l'écoulement de l'excédent de colle.

Si l'on en vient à la figure 3, on voit que l'empilement de couches est soumis à des groupes de galets presseurs 19 soumis à l'action de vérins pneumatiques ou hydrauliques 20. L'empilage de couches de lamelles pénètre ensuite dans un tunnel 21 dont la longueur est fonction du temps nécessaire au durcissement de la colle et à la vitesse de déplacement du convoyeur. Le temps nécessaire au durcissement de la colle est lui-même fonction de la nature de la colle et des moyens mis en oeuvre pour son durcissement.

Comme il ressort de la figure 4, la poutre en lamellé-collé brute issue du tunnel 21 passe ensuite dans un dispositif de rabotage quatre faces 22 qui la met aux cotes de finition. Elle parvient ensuite en vis-à-vis d'une scie de type radial 23 qui, hors des périodes de coupe, est escamotée (position représentée en pointillés) et qui, pour la coupe, se solidarise temporairement de la poutre (position représentée en traits pleins) et se déplace avec elle pour permettre une coupe transversale selon la ligne 24 au moyen de sa lame 25 montée coulissante sur l'axe 26.

Il est ainsi possible de couper la poutre en lamellé-collé issue du procédé selon l'invention à toutes longueurs voulues.

Préalablement au sciage de la poutre, on pourrait également diviser longitudinalement la poutre issue de l'étape de rabotage quatre faces à l'aide d'une scie 27 ayant une batterie de lames alternatives.

Il ressort de la description qui précède que le procédé et l'installation selon l'invention permettent la fabrication industrielle de poutres et de toutes pièces en lamellé-collé sur demande en en diminuant de toute évidence le coût de production. On peut ainsi obtenir aussi bien des lamellés-collés aptes à servir de structures porteuses que des lamellés-collés employant des bois déclassés pouvant servir de structures non porteuses, dans des applications de coffrage sur mesure, d'emballage, de mobilier, etc.

Il est bien entendu que la présente invention n'est pas limitée à la forme d'exécution décrite et représentée. En particulier, le procédé et l'installation - convenablement modifiée - pourraient aussi bien être utilisés pour fabriquer une poutre cintrée.

## Revendications

1. Procédé de fabrication en continu de lamellé-collé constitué d'un empilage collé de couches dont chacune est formée de lamelles de bois jointoyées bout à bout, qui consiste :
a- à acheminer une première couche (1) vers un premier poste d'encollage (12) où une zone (1 a) de cette couche est enduite de colle,
b- simultanément :
1. à acheminer la zone encollée (1a) de la première couche (1) vers une première zone d'empilage (13) où une seconde couche (2) est déposée sur la première, et
2. à poursuivre l'acheminement de la première couche (1) vers le premier poste d'encollage (12) où une zone ultérieure (1b) de cette couche est enduite de colle, et
c- à durcir la colle par tout moyen approprié à la nature de cette colle, caractérisé en ce qu'il consiste en outre :
d- simultanément :
1. à acheminer l'ensemble (1a, 2a) issu de l'étape b1. vers un second poste d'encollage (14) où la seconde couche (2) est enduite de colle,
2. à acheminer la zone encollée (1 b) de la première couche (1) issu de l'étape b2. vers la première zone d'empilage (13) où une seconde couche (2) est déposée sur la première, et
3. à poursuivre l'acheminement de la première couche (1) vers le premier poste d'encollage (12) où une nouvelle zone ultérieure (1c) de cette couche est enduite de colle
e- simultanément;
1. à acheminer l'ensemble (1a, 2a) issu de l'étape d1. vers un second poste d'empilage (15) ou une troisième couche (3) est déposée sur la seconde
2 à 4. à soumettre aux étapes décrites snus d1. à d3. le produit issu respectivement des étapes d2. et d3. ainsi que la suite de la première couche, et
f- à poursuivre la succession alternante d'étapes d'encollage et d'empilage au niveau d'autant de postes qu'il est nécessaire pour obtenir un produit ayant le nombre de couches voulu, de sorte que l'on procède simultanément à la prolongation de chaque couche et à l'augmentation du nombre de couches tandis que le produit est acheminé vers la zone de durcissement de la colle.

2. Procédé selon la revendication 1, caractérisé en ce qu'il consiste à acheminer chaque nouvelle lamelle (1b-1c, 2b) d'une couche (1, 2) à une vitesse légèrement supérieure à la vitesse d'acheminement du support (10, 1) sur lequel repose ladite couche.

3. Procédé selon la revendication 1 ou 2, caractérisé en ce qu'il consiste en outre :
f- à soumettre l'empilage des couches issu de l'étape f- à une compression verticale préalablement à la mise en oeuvre de l'étape c- et pendant cette mise en œuvre.

4. Procédé selon l'une quelconque des revendications 1 à 3, caractérisé en ce que, pour l'étape c-, l'empilage de couches est acheminé dans un tunnel de séchage (21).

5. Procédé selon l'une quelconque des revendications 1 à 4, caractérisé en ce qu'il consiste en outre :
g- à mettre aux cotes de finition le lamellé-collé brut issu de l'étape c- par rabotage de ses quatre faces.

6. Installation pour la mise en oeuvre du procédé selon la revendication 1, qui comporte :
un convoyeur (10) à l'aplomb duquel sont prévus :
un poste de dépôt d'une première couche (1) de lamelles sur le convoyeur (10)
un poste d'encollage (12) de ladite première couche (1)
un poste d'empilage (13) d'une deuxième couche (2) sur la zone encollée (1 a) de la première couche (1),
une zone de durcissement (21) de la colle, caractérisée en ce qu'elle comporte en outre :
un poste d'encollage (14) de la deuxième couche (2) empilée sur la première couche, et suivi d'
une succession en alternance de n postes d'empilage et de n - 1 postes d'encollage pour la réalisation d'un lamellé-collé de n + 2 couches,

7. Installation selon la revendication 6, caractérisée en ce qu'elle comprend, en outre, des moyens (16) assurant à chaque nouvelle lamelle (1b, 1c-2b) ajoutée dans le prolongement d'une couche (1, 2) une vitesse de déplacement légèrement plus grande que celle du convoyeur (10).

8. Installation selon la revendication 6 ou 7, caractérisée en ce qu'elle comprend, en outre, des moyens de pressage (19, 20) adaptés à comprimer les couches avant et pendant l'étape de durcissement de la colle.

9. Installation selon l'une quelconque des revendications 6 à 8, caractérisée en ce qu'elle comprend un tunnel de séchage (21) parcouru par le convoyeur (10) chargé des couches empilées et collées.

10. Installation selon l'une quelconque des revendications 6 à 9, caractérisée en ce qu'elle comporte un dispositif (22) de rabotage quatre faces alimenté en lamellé-collé.

11. Installation selon l'une quelconque des revendications 6 à 10, caractérisée en ce qu'elle comporte un mécanisme de sciage (23, 25, 26) temporairement solidarisable du lamellé-collé.

## Claims

1. Method for the continuous manufacturing of wood laminated panel comprised of a stack of glued layers each of which is made of wood plates joined end to end, which consists in :
a- conveying a first layer (1) toward a first glueing station (12) where a portion (1a) of this layer is coated with glue,
b- simultaneously:
1. conveying the glue-coated portion (1a) of the first layer (1) toward a first stacking station (13) where a second layer is deposited on the first one, and
2. carrying on the conveying of the first layer (1) toward the first glueing station (12) where a further portion (1 b) of this layer is coated with glue, and
c- hardening the glue by any means appropriate to the nature of said glue, and
d- simultaneously:
1. conveying the assembly (1a, 2a) resulting from step b1. toward a second glueing station (14) where the second layer (2) is coated with glue,
2. conveying the glue-coated portion (1 b) of the first layer (1) resulting from step b2. toward the first stacking station (13) where a second layer is deposited on the first one, and
3. carrying on the conveying of the first layer (1) toward the first glueing station (12) where another further portion (1 c) of this layer is coated with glue, and
e- simultaneously:
1. conveying the assembly (1a, 2a) resulting from step d1. toward a second stacking station (15) where a third layer (3) is deposited on the second one,
2. to 4. submitting to steps d1. to d3. the product resulting of steps d2. and d3., respectively, as well as the next portions of the first layer, and
f- carrying the alternating succession of glueing and stacking steps in as many stations as needed for obtaining a product having the desired number of layers, so that one conducts simultaneously the prolongation of each layer and the increase of the layer number while the product is conveyed toward the glue-hardening station.

2. Method according to claim 1, characterized in that it consists in conveying each further plate (1b-1c, 2b) of a layer (1, 2) at a speed which is slightly greater than the conveying speed of the support (10, 1) on which said layer rests.

3. Method according to claim 1 or 2, characterized in that it further consists in :
f'- submitting the stack of layers resulting from step f- to a vertical compression prior and during the carrying out of step c-.

4. Method according to any one of claims 1 to 3, characterized in that, for step c-, the layer stacking is conveyed into a drying tunnel (21).

5. Method according to any one of claims 1 to 4, characterized in that it further consists in :
g- finishing the raw wood laminated panel to the required size by planing its four faces.

6. Installation for carrying out the method according to claim 1, which is comprised of :
a conveyor (10) directly above which are located:
a feeding station for a first layer (1) of plates onto the conveyor (10)
a glueing station (12) for said first layer (1)
a stacking station (13) for a second layer (2) on the glued portion (1 a) of the first layer (1)
a glue-hardening area (21), characterized in that it is further comprised of :
a glueing station (14) for the second layer (2) stacked on the first layer, followed by
a succession of n stacking stations and of n―1 glueing stations, in altemance, for the manufacture of a wood laminated panel having n + 2 layers.

7. Installation according to claim 6, characterized in that it is further comprised of means (16) giving to each further plate (1b, 1c-2b) added in the prolongation of a layer (1, 2) a speed of advancement lightly greater than that of the conveyor (10).

8. Installation according to claim 6 or 7, characterized in that it is further comprised of pressure means (19, 20) adapted to compress the layers prior and during the glue-hardening step.

9. Installation according to any one of claims 6 to 8, characterized in that it includes a drying tunnel (21) through which travels the conveyor (10) loaded with the stacked and glued layers.

10. Installation according to any one of claims 6 to 9, characterized in that it includes a four-side planing device (22) fed with the wood laminated panel.

11. Installation according to any one of claims 6 to 10, characterized in that it includes a sawing mechanism (23, 25, 26) adapted to be temporarily secured to the wood laminated panel.

## Patentansprüche

1. Verfahren zur kontinuierlichen Herstellung von Lamellenholz, das aus einem verklebten Stapel von Schichten besteht, von denen jede aus stumpf verfugten Holzlamellen besteht, umfassend :
a) Zuführen einer ersten Schicht (1) zu einer ersten Beleimungsstation (12), wo eine Zone (1a) dieser Schicht mit Leim bestrichen wird,
b) gleichzeitig :
1. Zuführen der beleimten Zone (1 a) der ersten Schicht (1) in eine erste Stapelzone (13), wo eine zweite Schicht (2) auf die erste aufgelegt wird, und
2. Fortsetzen der Zuführung der ersten Schicht (1) in die erste Beleimungsstation (12), wo eine Endzone (1b) dieser Schicht mit Leim bestrichen wird, und
c) Härten des Leims durch jedes Mittel, das für die Natur dieses Leims geeignet ist, dadurch gekennzeichnet, daß es darüber hinaus umfaßt :
d) gleichzeitig :
1. Zuführen der vom Schritt b1. abgegebenen Gruppe (1 a, 2a) zu einer zweiten Beleimungsstation (14), wo die zweite Schicht (2) mit Leim bestrichen wird,
2. Zuführen der beleimten Zone (1 b) der ersten Schicht (1), die vom Schritt b2. abgegeben wird, zur ersten Stapelzone (13), wo eine zweite Schicht (2) auf die erste aufgelegt wird, und
3. Fortsetzen der Zuführung der ersten Schicht (1) gegen die erste Beleimungsstation (12), wo eine neue Endzone (1c) dieser Schicht mit Leim bestrichen wird,
e) gleichzeitig :
1. Zuführen der vom Schritt d1. abgegebenen Gruppe (1 a, 2a) zu einer zweiten Stapelstation (15), wo eine dritte Schicht (3) auf die zweite aufgelegt wird,
2. bis 4. Unterwerfen des von den Schritten d2. bzw. d3. abgegebenen Produkts sowie die Fortsetzung der ersten Schicht den unter d1. bis d3. beschriebenen Schritten, und
f) Fortsetzen der alternierenden Folge der Beleimungs- und der Stapelschritte in so vielen Stationen, wie notwendig ist, um ein Produkt zu erhalten, das die gewünschte Anzahl von Schichten aufweist, so daß man gleichzeitig mit der Verlängerung jeder Schicht und mit der Vergrößerung der Anzahl der Schichten fortschreitet, während das Produkt gegen die Leimhärtungszone transportiert wird.

2. Verfahren nach Anspruch 1, dadurch gekennzeichnet, daß es darin besteht, jede neue Lamelle (1b-1c, 2b) einer Schicht (1, 2) mit einer Geschwindigkeit zuzuführen, die leicht größer als die Zuführgeschwindigkeit des Trägers (10, 1) ist, auf dem die genannte Schicht ruht.

3. Verfahren nach Anspruch 1 oder 2, dadurch gekennzeichnet, daß es darüber hinaus umfaßt :
f) unterwerfen des vom Schritt f) abgegebenen Schichtenstapels einer vertikalen Kompression, bevor und während der Schritt c) ausgeführt wird.

4. Verfahren nach einem der Ansprüche 1 bis 3, dadurch gekennzeichnet, daß für den Schritt c) der Schichtenstapel in einen Trocknungstunnel (21) eingeführt wird.

5. Verfahren nach einem der Ansprüche 1 bis 4, dadurch gekennzeichnet, daß es weiterhin umfaßt :
g) Erstellen der Endmaße des vom Schritt c) abgegebenen Roh-Lamellenholzes durch Hobeln seiner vier Flächen.

6. Anlage zur Ausführung des Verfahrens nach Anspruch 1, enthaltend :
einen Senkrechtförderer (10), an dem vorgesehen sind :
eine Station zum Ablegen einer ersten Lamellenschicht (1) auf den Förderer (10),
eine Beleimungsstation (12) für die genannte erste Schicht (1),
eine Stapelstation (13) zum Auflegen einer zweiten Schicht (2) auf die beleimte Zone (1a) der ersten Schicht (1),
eine Härtungszone (21) für den Leim, dadurch gekennzeichnet, daß sie weiterhin umfaßt :
eine Beleimungsstation (14) für die zweite Schicht (2), die auf der ersten Schicht liegt, und gefolgt von
einer abwechselnden Folge von n Stapelstationen und n - 1 Beleimungsstationen für die Ausführung eines Lamellenholzes aus n + 2 Schichten.

7. Anlage nach Anspruch 6, dadurch gekennzeichnet, daß sie weiterhin Einrichtungen (16) enthält, die jeder neuen Lamelle (1b, 1c-2b), die in der Verlängerung einer Schicht (1, 2) hinzugefügt wird, eine Verstellgeschwindigkeit verleihen, die leicht größer als die des Förderers (10) ist.

8. Anlage nach Anspruch 6 oder 7, dadurch gekennzeichnet, daß sie weiterhin Druckeinrichtungen (19, 20) enthält, die dazu geeignet sind, die Schichten vor und während dem Leimhärtungsschritt zusammenzudrücken.

9. Anlage nach einem der Ansprüche 6 bis 8, dadurch gekennzeichnet, daß sie einen Trocknungstunnel (21) enthält, der von dem mit den aufeinandergeschichteten und verleimten Schichten beladenen Förderer (10) durchlaufen wird.

10. Anlage nach einem der Ansprüche 6 bis 9, dadurch gekennzeichnet, daß sie eine Vorrichtung (22) zum Hobeln von vier Flächen umfaßt, der das Lamellenholz zugeführt wird.

11. Anlage nach einem der Ansprüche 6 bis 10, dadurch gekennzeichnet, daß sie einen Sägemechanismus (23, 25, 26) enthält, der vorübergehend mit dem Lamellenholz verbindbar ist.
